# EUROPÄISCHE PATENTSCHRIFT

(11) **EP 2 689 497 B1**
(45) Veröffentlichungstag und Bekanntmachung des Hinweises auf die Patenterteilung: **11.03.2015**
(21) Anmeldenummer: 12701100.5
(22) Anmeldetag: 18.01.2012
(51) Int. Cl.: H01R 13/00

(54) **ELEKTRISCHER STECKVERBINDER UND ISOLIERKÖRPER**
ELECTRICAL PLUG CONNECTOR AND INSULATING BODY
CONNECTEUR ÉLECTRIQUE ET CORPS ISOLANT

(30) Priorität: 22.03.2011 DE 102011001471
(43) Veröffentlichungstag der Anmeldung: 29.01.2014
(73) Patentinhaber: Amphenol-Tuchel Electronics GmbH, 74080 Heilbronn (DE)
(72) Erfinder: LANGHOFF, Wolfgang, 71229 Leonberg (DE); FILIPON, Sven, 74080 Heilbronn (DE); DÖRR, Martin, 74211 Leingarten (DE); HÄRTER, Tobias, 70174 Stuttgart (DE); STRAUB, Heinrich, 70327 Stuttgart (DE)
(74) Vertreter: Becker, Thomas
(86) Internationale Anmeldenummer: PCT/EP2012/050706
(87) Internationale Veröffentlichungsnummer: WO 2012/126644

(56) Entgegenhaltungen:
- EP-A1- 2 104 183
- EP-A2- 1 962 387

## Beschreibung

Die vorliegende Erfindung betrifft einen Isolierkörper gemäß Patentanspruch 1.

Insbesondere elektrische Schnittstellen zur Übertragung hoher Leistungen, beispielsweise zur Anbindung des elektrischen Traktionsrotors für ein Hybrid- oder Elektrofahrzeug, sind bezüglich ihrer Leistungsfähigkeit auf der einen Seite und ihrer Baugröße auf der anderen Seite begrenzt. Auf der einen Seite wird eine hohe Leistungsfähigkeit gefordert und auf der anderen Seite eine möglichst kleine Baugröße, damit bestehende Geometrien nicht verändert werden müssen.

Eine hohe Stromlast führt zu einer starken Erwärmung, die sich insbesondere an Schnittstellen auswirkt und zu einer Verminderung der Leistungsfähigkeit der gesamten Stromübertragung führt. Entsprechend sind Steckverbinder in ihrer Stromtragfähigkeit limitiert und es werden entsprechende Vorgaben beziehungsweise Grenztemperaturen angegeben.

Insbesondere bei Automobilanwendungen ist eine Erhöhung der Strombelastbarkeit beziehungsweise Stromtragfähigkeit bei gleichzeitig erhöhten Lebensdaueranforderungen des Steckverbinders gefordert.

Die EP 2 104 183 Al zeigt eine elektrische Verbindungseinrichtung mit einer Kühlmittelleitung, um Wärme von einer Kontaktstelle zwischen den Kontaktierungselementen abzuführen. Die EP 1 962 387 A2 zeigt einen Hochstromsteckverbinder mit einer Vielzahl von Kühlschlitzen.

Gleichzeitig besteht die Forderung, dass die Dimensionen beziehungsweise Abmessungen solcher elektrischer Steckverbinder oder Kontaktsysteme sowie auch das Gewicht nicht größer werden.

Selbstverständlich besteht auch die Forderung einer kostengünstigen Herstellung.

Aufgabe der vorliegenden Erfindung ist es daher, einen elektrischen einen Isolierkörper anzugeben, bei dem die Stromtragfähigkeit erhöht beziehungsweise die Stromerwärmung reduziert wird, bei gleichzeitig optimaler Bauraumausnutzung.

Diese Aufgabe wird mit den Merkmalen des Anspruchs 1 gelöst.

Vorteilhafte Weiterbildungen der Erfindung sind in den Unteransprüchen angegeben. In den Rahmen der Erfindung fallen auch sämtliche Kombinationen aus zumindest zwei von in der Beschreibung, den Ansprüchen und/oder den Figuren angegebenen Merkmalen. Bei angegebenen Wertebereichen sollen auch innerhalb der genannten Grenzen liegende Werte als Grenzwerte offenbart gelten und in beliebiger Kombination beanspruchbar sein.

Der Erfindung liegt der Gedanke zugrunde, durch direkte Kühlung stromführender Teile mit einem fluiden Isoliermittel, insbesondere durch Integration in einem vorhandenen Kreislauf, die Stromtragfähigkeit deutlich zu erhöhen.

Erfindungsgemäß ist ein Isolierkörper mit mindestens einem Kühlkanal zur Bewirkung einer zur Stromleitung gerichteten Strömung eines fluiden Isoliermittels vorgesehen, durch das eine Anströmung der Stromschienen mit, insbesondere gekühltem, Öl ermöglicht wird. Die Stromleitung kann erfindungsgemäß auch als Steckkontakt, insbesondere als angewinkelter Crimpkontakt, ausgebildet sein.

Hierdurch sind im Vergleich zum Stand der Technik unter identischen Bedingungen Temperaturen im Betrieb des elektrischen Steckverbinders von weniger als 120° C ermöglicht, die ohne Kühlung bei circa 170° C lagern. Somit ist der elektrische Steckverbinder als elektrische Schnittstelle in ein Getriebe integrierbar, so dass der innerhalb des Getriebes vorhandene Ölkreislauf beziehungsweise das vorhandene Öl als fluides Isoliermittel verwendbar ist.

Der Isolierkörper kann erfindungsgemäß so konstruiert sein, dass er eine Verteilstruktur in Form mindestens eines Kühlkanals aufweist, durch welchen das fluide Isoliermittel auf die zu kühlenden Stromschienen geführt wird. Das fluide Isoliermittel kann insbesondere als fluider Nichtleiter ausgebildet sein.

Gemäß einer vorteilhaften Ausführungsform der Erfindung ist vorgesehen, dass für jede Stromleitung mindestens zwei, insbesondere parallel verlaufende, Kühlkanäle vorgesehen sind. Durch Vorsehen mehrerer Kühlkanäle ist eine gezielte Anströmung von sich extrem aufheizenden Bereichen innerhalb des elektrischen Steckverbinders möglich, so dass innerhalb des elektrischen Steckverbinders eine möglichst gleichmäßige Temperatur vorherrscht.

Da der Isolierkörper ein, insbesondere an dem Isolierkörper angeformtes, Sammelbecken zur Ansammlung des fluides Isoliermittels an dem Kühlkanal/den Kühlkanälen aufweist, kann eine gleichmäßige und wirkungsvolle Beaufschlagung der zu kühlenden, Strom tragenden Bauteile durch das fluide Isoliermittel gewährleistet werden.

Hierbei ist es von besonderem Vorteil, wenn der Kühlkanal zumindest teilweise, insbesondere überwiegend, im Sammelbecken verläuft.

Weiterhin ist es erfindungsgemäß von Vorteil, wenn der Kühlkanal zumindest teilweise, insbesondere überwiegend, an der Außenseite des Isolierkörpers verläuft. Auf diese Weise ist ein gezieltes Anströmen bei geringstem Bauraum möglich.

Indem der Kühlkanal den Isolierkörper, insbesondere am Boden des Sammelbeckens, durchsetzt, wird das fluide Isoliermittel auf vorteilhafte Weise direkt zu den zu kühlenden Bauteilen geleitet.

Mit Vorteil ist gemäß einer vorteilhaften Ausführungsform der Erfindung vorgesehen, dass am Isolierkörper eine, insbesondere zumindest teilweise durch den Kühlkanal gebildete, Niederschlagsfläche zum Niederschlag des fluiden Isoliermittels vorgesehen ist. Insbesondere bei tröpfchen- oder dampfförmigem Vorliegen des fluiden Isoliermittels, beispielsweise eines Schmieröls im Getriebe, insbesondere in der Zwischenglocke des Getriebes, wird ohne besonderen Energieaufwand quasi selbsttätig ein Ansammeln des fluiden Isoliermittels im Sammelbecken erreicht.

Gemäß einer vorteilhaften Alternative kann an dem Isolierkörper, insbesondere am Sammelbecken, ein Anschluss für eine Ölleitung vorgesehen sein, so dass durch diese Maßnahme eine stärkere Kühlung, insbesondere eine verstellbare Kühlung, vorgesehen sein kann.

Erfindungsgemäß eignet sich die vorliegende Erfindung besonders als in ein Getriebe integrierbarer oder integrierter Steckverbinder. In diesem Bereich werden von der Automobilindustrie besonders hohe Stromlasten bei geringstem Bauraum gefordert und das fluide Isoliermittel liegt bereits in der erfindungsgemäß beschriebenen Form vor.

Als eigenständige Erfindung ist ein Isolierkörper zur Isolierung einer Strömleitung eines elektrischen Steckverbinders mit mindestens einem Kühlkanal zur direkten Beaufschlagung der Stromleitung mit einem fluiden Isoliermittel vorgesehen.

Weitere Vorteile, Merkmale und Einzelheiten der Erfindung ergeben sich aus der Beschreibung bevorzugter Ausführungsbeispiele sowie anhand der Zeichnung. Diese zeigt in:
- Figur 1: eine perspektivische Ansicht eines erfindungsgemäßen elektrischen Steckverbinders,
- Figur 2: eine perspektivische Ansicht des elektrischen Steckverbinders gemäß Figur 1,
- Figur 3: eine perspektivische Ansicht des elektrischen Steckverbinders gemäß Figur 1 mit abgenommenem Isolierkörper,
- Figur 4: eine perspektivische Ansicht des Isolierkörpers und
- Figur 5: eine Aufsicht auf den elektrischen Steckverbinder gemäß Figur 1.

In den Figuren sind gleiche oder gleichwirkende Bauteile mit gleichen Bezugszeichen gekennzeichnet.

Figur 1 zeigt einen elektrischen Steckverbinder 1 mit drei parallel zueinander angeordneten, buchsenförmigen elektrischen Steckkontakten 2, 3, 4. Die Steckkontakte 2, 3, 4 dienen zum Anschluss an korrespondierende Kontaktstifte zur Herstellung einer elektrischen Steckverbindung. An den Steckkontakten 2, 3, 4 sind jeweils als Stromschienen 5, 6, 7 ausgebildete Stromleitungen elektrisch angeschlossen oder einstückig mit diesen ausgebildet (beispielsweise in Form eines angewinkelten Crimpkontakts), wobei die Stromschienen 5, 6, 7 parallel zueinander und angewinkelt zu den Steckkontakten 2, 3, 4 verlaufen.

Am gegenüberliegenden Ende der Stromschienen 5, 6, 7 sind jeweils Leitungen 8, 9, 10 elektrisch an den Stromschienen 5, 6, 7 angeschlossen, insbesondere in Form von flachen Litzendrähten.

Die Steckkontakte 2, 3, 4 sind von zylinderförmigen Isolierkörpern 11, 12, 13 umgeben.

Zur Isolierung der Strömschienen 5, 6, 7 in Richtung der Steckkontakte 2, 3, 4 sind die Stromschienen 5, 6, 7 aufnehmende, kastenförmige Isolierkörper 15, 16, 17 vorgesehen. Die Isolierkörper 15, 16, 17 können einstückig mit den Isolierkörpern 11, 12, 13 ausgebildet sein. Die Isolierkörper weisen jeweils seitlich Rastnasen 18, 18', 19, 19', 20, 20' auf, die zur Verrastung mit korrespondierenden Rastelementen 21, 21', 22, 22', 23 ,23' eines Isolierkörpers 14 dienen. In Figur 3 ist der Isolierkörper 14 abgenommen dargestellt, so dass die zwischen den korrespondierenden Rastnasen 18, 18' und Rastelementen 21, 21', sowie zwischen den Rastnasen 19, 19' und den Rastelementen 22, 22' und zwischen den Rastnasen 20, 20' und den Rastelementen 23, 23' zu bildenden Rastverbindungen gelöst sind. In den übrigen Figuren ist der Isolierkörper 14 mit den Isolierkörpern 15, 16, 17 verrastet.

Im gezeigten Ausführungsbeispiel dient somit der Isolierkörper 14 als gemeinsamer Isolierkörper für die drei Stromschienen 5, 6, 7, die mittels des Isolierkörpers 14 parallel ausgerichtet und gehalten beziehungsweise fixiert werden. Der Isolierkörper 14 erfüllt daher eine Doppelfunktion, nämlich Isolierung und Halterung/Fixierung des Steckverbinders 1.

An einer von den Steckkontakten 2, 3, 4 abgewandten Außenseite 24 des Isolierkörpers 14 sind parallel zueinander und parallel zu den Stromschienen 5, 6, 7 verlaufende Kühlkanäle 25, 26, 27 vorgesehen. Die Kühlkanäle 25 sind der Stromschiene 5 zugeordnet, während die Kühlkanäle 26 der Stromschiene 6 und die Kühlkanäle 27 der Stromschiene 7 zugeordnet sind.

Die Kühlkanäle 25, 26, 27 sind durch parallel verlaufende, von der Außenseite 24 abstehende Zwischenwände 28 gebildet und erstrecken sich in etwa über die Hälfte der Außenseite 24.

Die Kühlkanäle 25, 26, 27 und die Außenseite 24 dienen als Niederschlagsfläche zum Niederschlag eines fluiden Isoliermittels 31, insbesondere eines im Getriebe vorgesehenen Schmieröls. Durch entsprechend den Figuren angeordneten Einbau des Steckverbinders 1 in einen mit dem fluiden Isoliermittel 31 beaufschlagten Getriebeinnenraum schlägt sich das feinverteilte, insbesondere in Tröpfchenform oder als Öldampf vorliegende Isoliermittel an der Niederschlagsfläche nieder und läuft durch die Schwerkraft bedingt entlang der Außenseite 24 von oben nach unten, wobei das fluide Isoliermittel 31 durch die Kühlkanäle 25, 26, 27 geführt wird.

Durch die Kühlkanäle 25, 26, 27, insbesondere die Zwischenwände 28, wird die wirksame Oberfläche der Niederschlagsfläche vergrößert, so dass sich mehr fluides Isoliermittel 31 an der Niederschlagsfläche niederschlägt.

Das fluide Isoliermittel 31 wird am unteren Ende der Außenseite 24 des Isolierkörpers 14 in einem Sammelbecken 29 gesammelt. An einem Boden 30 des Sammelbeckens ist die Außenseite 24 jeweils am unteren Ende der Kühlkanäle 25, 26, 27 von den Kühlkanälen 25, 26, 27 durchsetzt, so dass das im Sammelbecken 29 eingesammelte fluide Isoliermittel 31 die Stromschienen 5, 6, 7 und die daran angeschlossenen elektrischen Leiter 8, 9, 10 beaufschlagt, wie es in Figur 5 durch Tröpfchen dargestellt ist.

Die Stromschienen 5, 6, 7 werden somit zumindest teilweise direkt gekühlt und in den Bereichen, wo das fluide Isoliermittel 31 nicht direkt an die Stromschienen 5, 6, 7 gelangt, ist eine indirekte Kühlung durch die Außenseite 24 des Isolierkörpers 14 gewährleistet.

Das Sammelbecken kann durch einen seitlich angewinkelten Beckenbereich 32 vergrößert werden. Der Beckenbereich 32 kann alternativ oder zusätzlich einen nicht dargestellten Leitungsanschluss zum Anschluss einer Ölleitung aufweisen, so dass gezielt Öl dem Sammelbecken zugeführt werden kann. Dabei ist es erfindungsgemäß denkbar, das Sammelbecken 29 geschlossen auszuführen.

### Bezugszeichenliste

- 1: Steckverbinder
- 2: Steckkontakt
- 3: Steckkontakt
- 4: Steckkontakt
- 5: Stromschienen
- 6: Stromschienen
- 7: Stromschienen
- 8: elektrischer Leiter
- 9: elektrischer Leiter
- 10: elektrischer Leiter
- 11: Isolierkörper
- 12: Isolierkörper
- 13: Isolierkörper
- 14: Isolierkörper
- 15: Isolierkörper
- 16: Isolierkörper
- 17: Isolierkörper
- 18, 18': Rastnasen
- 19, 19': Rastnasen
- 20, 20': Rastnasen
- 21, 21': Rastelemente
- 22, 22': Rastelemente
- 23, 23': Rastelemente
- 24: Außenseite
- 25: Kühlkanäle
- 26: Kühlkanäle
- 27: Kühlkanäle
- 28: Zwischenwände
- 29: Sammelbecken
- 30: Boden
- 31: fluides Isoliermittel
- 32: Beckenbereich

## Patentansprüche

1. Isolierkörper (14) zur Isolierung einer Stromleitung (5, 6, 7) eines elektrischen Steckverbinders (1) mit mindestens einem Kühlkanal (25, 26, 27) zur direkten Beaufschlagung der Stromleitung (5, 6, 7) mit einem fluiden Isoliermittel (31),**dadurch gekennzeichnet, dass** der Isolierkörper (14) ein Sammelbecken (29) zur Ansammlung des fluiden Isoliermittels (31) an dem Kühlkanal (25, 26, 27) aufweist und der Kühlkanal (25, 26, 27) zumindest teilweise im Sammelbecken (29) verläuft.

2. Elektrischer Steckverbinder mit
- mindestens einem Steckkontakt (2, 3, 4),
- einer mit dem Steckkontakt (2, 3, 4) elektrisch verbundenen Stromleitung (5, 6, 7) und
- einem die Stromleitung (5, 6, 7) zumindest teilweise umschließenden Isolierkörper (14) nach Anspruch 1.

3. Elektrischer Steckverbinder nach Anspruch 2, bei dem für jede Stromleitung (5, 6, 7) mindestens zwei, insbesondere parallel verlaufende, Kühlkanäle (25, 26, 27) vorgesehen sind.

4. Elektrischer Steckverbinder nach einem der Ansprüche 2 oder 3, bei dem das Sammelbecken (29) an dem Isolierkörper (14) angeformt ist.

5. Elektrischer Steckverbinder nach einem der Ansprüche 2 bis 4, bei dem der Kühlkanal (25, 26, 27) zumindest teilweise, insbesondere überwiegend, an einer Außenseite (24) des Isolierkörpers (14) verläuft.

6. Elektrischer Steckverbinder nach einem der Ansprüche 2 bis 5, bei dem der Kühlkanal (25, 26, 27) den Isolierkörper (14), insbesondere am Boden (30) des Sammelbeckens (29), durchsetzt.

7. Elektrischer Steckverbinder nach einem der Ansprüche 2 bis 6, bei dem der Isolierkörper (14) eine, insbesondere zumindest teilweise durch den Kühlkanal (25, 26, 27) gebildete, Niederschlagsfläche zum Niederschlag des fluiden Isoliermittels (31) vorgesehen ist.

8. Elektrischer Steckverbinder nach einem der Ansprüche 2 bis 7, bei dem an dem Isolierkörper (14), insbesondere am Sammelbecken (29), ein Anschluss für eine Ölleitung vorgesehen ist.

9. In ein Getriebe integrierbarer Steckverbinder nach einem der Ansprüche 2 bis 8.

## Claims

1. Insulating body (14) for insulating a power line (5, 6, 7) of an electrical plug connector (1), having at least one cooling channel (25, 26, 27) for directly applying a fluid insulating means (31) to the power line (5, 6. 7),
**characterized in that**
the insulating body (14) comprises a collecting basin (29) for collecting the fluid insulating means (31) at the cooling channel (25, 26, 27) and the cooling channel (25, 26, 27) extends at least partially in the collecting basin (29).

2. Electrical plug connector having
- at least one plug contact (2, 3, 4)
- a power line (5, 6, 7) which is electrically connected to the plug contact (2, 3, 4) and
- an insulating body (14) according to Claim 1 at least partially enclosing the power line (5, 6, 7).

3. Electrical plug connector according to Claim 2, in which for each power line (5, 6, 7) at least two cooling channels (25, 26, 27) are provided, in particular extending in parallel.

4. Electrical plug connector according to one of Claims 2 or 3, in which the collecting basin (29) is moulded onto the insulating body (14).

5. Electrical plug connector according to any one of Claims 2 to 4, in which the cooling channel (25, 26, 27) extends at least partially, in particular extensively, along an outer side (24) of the insulating body (14).

6. Electrical plug connector according to any one of Claims 2 to 5, in which the cooling channel (25, 26, 27) penetrates the insulating body (14), in particular at the bottom (30) of the collecting basin (29).

7. Electrical plug connector according to any one of Claims 2 to 6, in which the insulating body (14) is in particular provided with a collection surface, at least partially formed by the cooling channel (25, 26, 27), for collecting the fluid insulating means (31).

8. Electrical plug connector according to any one of Claims 2 to 7, in which a connection for an oil line is provided on the insulating body (14), in particular on the collecting basin (29).

9. Plug connector according to any one of the preceding Claims 2 to 8, which can be integrated into a transmission.

## Revendications

1. Corps isolant (14) pour isoler un fil de courant (5, 6, 7) d'un connecteur électrique enfichable (1) avec au moins un canal de refroidissement (25, 26, 27) pour l'alimentation directe du fil de courant (5, 6, 7) avec un agent isolant fluide (31), **caractérisé en ce que** le corps isolant (14) présente un bassin de collecte (29) pour récolter l'agent isolant fluide (31) sur le canal de refroidissement (25, 26, 27) et **en ce que** le canal de refroidissement (25, 26, 27) s'étend au moins en partie dans le bassin de collecte (29).

2. Connecteur électrique enfichable avec
- au moins un contact à fiche (2, 3, 4),
- un fil de courant (5, 6, 7) raccordé électriquement au contact à fiche (2, 3, 4) et
- un corps isolant (14) selon la revendication 1, entourant au moins partiellement le fil de courant (5, 6, 7).

3. Connecteur électrique enfichable selon la revendication 2,
dans lequel on prévoit, pour chaque fil de courant (5, 6, 7), au moins deux canaux de refroidissement (25, 26, 27) s'étendant en particulier parallèlement.

4. Connecteur électrique enfichable selon l'une des revendications 2 ou 3 précédentes,
dans lequel le bassin de collecte (29) est moulé sur le corps isolant (14).

5. Connecteur électrique enfichable selon l'une des revendications 2 à 4,
dans lequel le canal de refroidissement (25, 26, 27) s'étend au moins partiellement, en particulier essentiellement, sur un côté extérieur (24) du corps isolant (14).

6. Connecteur électrique enfichable selon l'une des revendications 2 à 5,
dans lequel le canal de refroidissement (25, 26, 27) traverse le corps isolant (14), en particulier sur le fond (30) du bassin de collecte (29).

7. Connecteur électrique enfichable selon l'une des revendications 2 à 6,
dans lequel le corps isolant (14) prévoit une surface de précipitation, en particulier au moins partiellement formée par le canal de refroidissement (25, 26, 27), pour la précipitation de l'agent isolant fluide (31).

8. Connecteur électrique enfichable selon l'une des revendications 2 à 7,
dans lequel on prévoit un raccordement pour une canalisation d'huile sur le corps isolant (14), en particulier sur le bassin de collecte (29).

9. Connecteur enfichable selon les revendications 2 à 8, pouvant être intégré dans un organe de commande.
